# EUROPÄISCHE PATENTSCHRIFT

(11) **EP 0 418 779 B1**
(45) Veröffentlichungstag und Bekanntmachung des Hinweises auf die Patenterteilung: **20.04.1994**
(21) Anmeldenummer: 90117855.8
(22) Anmeldetag: 17.09.1990
(51) Int. Cl.: B21D 28/16

(54) **Verfahren zum Herstellen von Werkstücken durch Schneiden, insbesondere in einem Konterschneidwerkzeug**
Method for manufacture of workpieces by punching, in particular in a precision counter punching tool
Méthode pour manufacture de pièces d'oeuvre par découpage, en particulier dans un outil à contre découpage à précision

(30) Priorität: 20.09.1989 DE 3931320
(43) Veröffentlichungstag der Anmeldung: 27.03.1991
(73) Patentinhaber: Feintool International Holding, CH-3250 Lyss (CH)
(72) Erfinder: Haack, Johannes, CH-2557 Studen (CH)
(74) Vertreter: Weiss, Peter, Dr. rer.nat.

(56) Entgegenhaltungen:
- GB-A- 1 406 397
- US-A- 4 477 537

## Beschreibung

Die Erfindung betrifft ein Verfahren zum Herstellen von gratfreien Werkstücken durch ein Anschneiden eines Stanzstreifens und ein Ausschneiden des Werkstücks in entgegengesetzter Richtung in einem Konterschneidwerkzeug mit einem oberen Werkzeugteil aus einer oberen Schneidplatte und einem oberen Schneidstempel und einem unteren Werkzeugteil aus einer unteren Schneidplatte und einem unteren Schneidstempel sowie einer Antriebseinrichtung zur Erzeugung eines gleichgerichteten Hubes eines der Werkzeugteile gegenüber dem anderen Werkzeugteil.

Die Erfindung betrifft des weiteren eine Vorrichtung gemäß dem Oberbegriff des Anspruchs 8. Ein derartiges Verfahren und eine derartige Vorrichtung sind z.B. aus dem Dokument DE-A-2 727 445 bekannt.

Aus der US-A 4 477 537 ist ein Verfahren zum Ausbrechen eines Werkstückes aus einem Stanzstreifen bekannt. Hierbei wird der Stanzsteifen auf ein unteres Werkzeugteil aufgelegt, dessen Stanzplatte einen Stanzstempel umgibt, wobei die Stanzplatte gegenüber dem feststehenden Stanzstempel beweglich ist. Danach wird eine feststehende Stanzplatte eines oberen Werkzeugteils zusammen mit einem ausgefahrenem Stanzstempel abgesenkt, wobei dieser Stanzstempel zuerst auf den Stanzstreifen auftrifft und in diesen eindringt, ohne daß jedoch der Stanzstreifen von den Stanzplatten gehalten ist. Hierdurch wölbt sich der Stanzstreifen auf, so daß es zu ungewünschten Einzügen im Bereich des Eindringens des Stanzstempels kommt.

Das Werkstück ist jetzt zwischen unterem und oberen Stanzstempel eingeklemmt, so daß bei einer weiteren Hubbewegung der Stanzstreifen zwischen oberer und unterer Stanzplatte eingeklemmt und mitgeführt wird. Hierdurch erfolgt ein Ausbrechen eines Werkstückes aus dem Stanzstreifen.

Bei der vorliegenden Erfindung handelt es sich jedoch um ein Schneiden, welches eine Abwandlung eines Stanzvorganges ist. Während beim Stanzen einseitig ein Stanzstreifen mit einem Schneidstempel beaufschlagt wird, wird beim Feinschneiden der Stanzstreifen zwischen einer Schneidplatte und einer Pressplatte, einem Schneidstempel und einem Gegenhalter eingeklemmt. Hierdurch wird die Qualität der Schnittfläche des Werkstückes wesentlich verbessert.

Ferner ist auch ein sog. Konterfeinschneiden oder Konterfeinstanzen bekannt, bei dem der Stanzstreifen zwischen zwei Schneidplatten und zwei Schneidstempeln eingespannt wird. Danach schneidet ein Schneidstempel das Werkstück gegen den Druck des anderen Schneidstempels an, wobei der Druck dieses schneidenden Schneidstempels denjenigen des anderen Schneidstempels überwiegt.

Nach dem Anschneiden kommt es zu einer Umkehr des Druckaufbaus, d.h., der Druck auf den anderen Schneidstempel überwiegt denjenigen Druck, der auf den ersten anschneidenden Schneidstempel gewirkt hat. Hierdurch wird das Werkstück von der anderen Seite angeschnitten.

In der Folge kommt es dann wiederum zu einer Umkehr des Druckaufbaus, d.h., der Druck des ersten Schneidstempels überwiegt denjenigen Druck des anderen Schneidstempels, wodurch das Werkstück schlußendlich ausgeschnitten wird.

Ein derartiges Verfahren ist beispielsweise in der DE-PS 27 27 445 beschrieben. Nachteilig bei diesem Verfahren ist, daß für jeden Arbeitsgang eine eigene Arbeitsstation in der Feinschneidvorrichtung vorgesehen ist, was den gesamten Arbeitsvorgang verlangsamt und verteuert.

Ferner hat sich als besonders nachteilig herausgestellt, daß infolge der mehrfachen Druckumkehr die Vorrichtung bzw. Elemente der Vorrichtung gestoppt und in ihrer Bewegung umgekehrt werden müssen. Dies bedeutet nicht nur einen erheblichen Energieaufwand, sondern auch die Entwicklung einer eigenen Vorrichtung, welche speziell für das Konterfeinschneiden geeignet ist. Hinzu kommt eine Verlangsamung des gesamten Arbeitsvorganges.

Der Erfinder hat sich zum Ziel gesetzt, diese Nachteile des bekannten Konterfeinschneidens oder Konterstanzens zu beseitigen und ein Verfahren zu entwickeln, welches mit Hilfe einer bereits bestehenden Feinschneidpresse anwendbar ist und insbesondere einen Bewegungswechsel innerhalb dieser Feinschneidpresse während eines Arbeitshubes vermeidet.

Zur Lösung dieser Aufgabe führt, daß der Stanzstreifen zwischen der oberen Schneidplatte und dem oberen Schneidstempel sowie der unteren Schneidplatte und dem unteren Schneidstempel eingeklemmt und sodann bei eingeklemmten Stanzstreifen die obere und untere Schneidplatte und der obere und untere Schneidstempel relativ so zueinander bewegt werden, daß das Anschneiden des Stanzstreifens und ein Ausschneiden des Werkstückes in entgegengesetzter Richtung erfolgt.

Wesentlicher Vorteil des vorliegenden Verfahrens ist, daß während eines Hubvorganges kein Bewegungswechsel mehr in der Feinschneidpresse stattfindet. Das gesamte Konterfeinschneidverfahren benötigt nur eine Arbeitsstation und nur einen einzigen Hubvorgang.

Bevorzugt wird dieser Hubvorgang mit einer Antriebseinrichtung der Feinschneidpresse durchgeführt, welche eine Schneidplatte und einen Schneidstempel gemeinsam mit einer Hubkraft bewegt. Der Einfachheit halber wird hier die Grundantriebseinrichtung der Feinschneidpresse selbst verwendet. Üblicherweise besteht eine Feinschneidpresse aus einem Tisch und einem Stößel. Dabei wird oft der Tisch über dem Stößel angeordnet, so daß der Stößel zum Tisch hin angehoben wird. Die eigentlichen Konterschneidwerkzeuge, wie Schneidstempel und Schneidplatte, befinden sich jeweils auf dem Tisch bzw. auf dem Stößel. Im vorliegenden Fall soll bevorzugt sowohl jeder Schneidplatte wie auch jedem Schneidstempel eine getrennte Einrichtung zugeordnet sein, welche unabhängig von der eigentlichen Hubkraft der Antriebseinrichtung der Feinschneidpresse, beispielsweise des Pressenstößels, sowohl jeden Schneidstempel wie auch jede Schneidplatte mit einer bestimmten Druckkraft beaufschlagt. Es wirken fünf Kräfte. Für den Aufbau der Druckkräfte ist bevorzugt eine entsprechende Hydraulik mit einem hydraulischen Druckmedium vorgesehen, da dieses hydraulische Druckmedium regelbar und zum richtigen Zeitpunkt ab- bzw. einschaltbar ist. Dies sichert höchste Präzisions- und Produktionsleistung. Es könnten auch mechanische Federn eingesetzt werden, jedoch sind diese mit einer Kraft-Weg-Kennlinie behaftet und nicht oder nur kompliziert regelbar. Allerdings sollen auch andere Möglichkeiten des Druckaufbaus vom vorliegenden Erfindungsgedanken umfaßt sein.

Da das eigentliche Konterfeinschneiden während des Hubvorganges stattfindet, sollte die Hubkraft größer gewählt werden als die Summe der Druckkräfte, welche auf die Schneidplatten bzw. die Schneidstempel einwirkt und das eigentliche Konterfeinschneidverfahren während des Hubvorganges durchführen. Hinzu tritt noch eine bestimmte Schneidkraft zum Schneiden des Werkstückes, wobei diese Schneidkraft das Produkt aus der Schnittlinienlänge, der Materialdicke und der spezifischen Scherfestigkeit des Werkstoffes ist.

Entgegen dem im Stand der Technik genannten Konterfeinschneiden findet im vorliegenden Fall ein eigentliches Anschneiden des Werkstückes durch einen Schneidstempel im Zusammenwirken mit dem anderen Schneidstempel statt, während das Ausschneiden durch die weitere Bewegung der Schneidplatten entlang der Schneidstempel während des Hubes erfolgt.

In einem ersten Arbeitsgang wird eine Schneidplatte und ein Schneidstempel von der Pressenhydraulik, d.h. der Hubkraft gegen den anderen Schneidstempel bzw. die andere Schneidplatte bewegt, bis der Stanzstreifen eingeklemmt ist. Beispielsweise überwiegt nun die Druckkraft des Schneidstempels, der angehoben wurde, diejenige des anderen, der sich in der anderen Schneidplatte befindet. Dagegen überwiegt jedoch die Druckkraft, welche auf die andere Schneidplatte wirkt, diejenige, welche die anzuhebende Schneidplatte beaufschlagt. Im weiteren Verlauf des Hubvorganges wird deshalb der mit einer geringeren Kraft beaufschlagte Schneidstempel bis zu einem Anschlag zurückgedrängt, während die angehobene Schneidplatte stehen bleibt.

Das Zurückdrängen geschieht dabei um ein Maß, welches einem Bruchteil der Dicke des Werkstückes entspricht. Hierdurch ist das Werkstück angeschnitten. Da der zurückgedrängte Schneidstempel infolge des Anschlags jetzt jedoch stehen bleibt, wird auch dieser Anschneidvorgang gestoppt, d.h. der schneidende Stempel bleibt stehen. In diesem Augenblick hat auch die angehobene Schneidplatte, welche bisher durch den Druck der gegenhaltenden Schneidplatte stehen geblieben ist, einen Anschlag erreicht, so daß die Hubkraft der Feinschneidpresse nunmehr die Gegenhaltekraft der anderen Schneidplatte überwiegt. Beim weiteren Hubvorgang wird nun das Stanzgitter mitgenommen und an beiden Schneidstempeln vorbeigeführt, bis das Werkstück ausgeschnitten ist. Der Schneidvorgang ist beendet, sämtliche Druckkräfte auf die Schneidplatten bzw. Schneidstempel werden abgeschaltet. Die Hubkraft wird ebenfalls abgeschaltet, so daß der Stößel, auf dem sich die eine Schneidplatte und der eine Schneidstempel befinden, abgesenkt wird. Dabei befindet sich das ausgeschnittene Werkstück in dieser Schneidplatte, während das Stanzgitter an der anderen Schneidplatte um den dortigen Schneidstempel herum verbleibt.

In Endlage stößt der eine Schneidstempel dann das Werkstück aus, während die gegenüberliegende Schneidplatte das Stanzgitter von ihrem Schneidstempel abstreift. Der Stanzstreifen kann nun in der Vorrichtung weiterbewegt und ein nächster Hubvorgang bzw. ein Konterfeinschneidvorgang begonnen werden.

Bei einer entsprechenden Vorrichtung zum Herstellen von gratfreien Werkstücken durch Konterfeinschneiden aus einem Stanzstreifen od. dgl., der zwischen einer oberen und einer unteren Schneidplatte eingeklemmt ist, erfolgt das Schneiden im Zusammenwirken mit einem oberen und einem unteren Schneidstempel. Dabei ist ein Maschinenantrieb mit einer Hubkraft für eine Einheit aus Schneidplatte und Schneidstempel vorgesehen und sowohl diese Schneidplatte und dieser Schneidstempel, wie auch die andere Schneidplatte und der andere Schneidstempel von Druckkräften beaufschlagt.

Der Werkzeugaufbau arbeitet mit praktisch gleichen Ober- und Unterteilen. Beide Schneidplatten sowie beide Schneidstempel, welche zusammen den Schneidvorgang bewirken, können identisch sein. Der Werkzeugaufbau entspricht einem Gesamtschnitt, bei dem das Werkstück in einem Pressenhub gefertigt wird. Der Schneidvorgang selbst erfolgt im allzeit geklemmten Zustand des Materials. Bevorzugt handelt es sich im vorliegenden Fall um eine sogenannte 5-fach wirkende Maschine.

Der den Hub durchführende Stößel der Feinschneidpresse arbeitet vorteilhafterweise mit einer gesteuerten, einstellbaren Geschwindigkeit, um den jeweiligen Werkstoffen und gewünschten Teilformen Rechnung zu tragen. Gleichzeitig bedeutet die Durchführung des Hubvorganges durch den Stößel mit einstellbarer Geschwindigkeit eine höhere Lebensdauer der aktiven Schneidelemente, welche den eigentlichen Schneidvorgang bewirken. Der Stößel kann sowohl von oben nach unten wie auch von unten nach oben arbeiten.

In Ruhelage, d.h. in Ausgangsstellung vor einem neuen Hub, hält ein Schneidstempel zu einem ortsfesten Einlagering od. dgl. einen Abstand ein, der unter dem Druck des anderen Schneidstempels gegen Null veränderbar ist. Dieser Abstand beträgt nur einen Bruchteil der Dicke des Werkstückes, so daß gewährleistet bleibt, daß der Schneidstempel nur um das Maß des Abstandes das Werkstück anschneidet. Dieser Bruchteil richtet sich nach der Festigkeit bzw. nach den Eigenschaften des Werkstoffes und seiner Dicke.

Auch gegenüberliegend ist am anderen Werkzeugteil ein entsprechender Abstand vorgesehen. Diesen Abstand hält die gegenüberliegende Schneidplatte ein. Sobald diese Schneidplatte den Abstand auf Null verändert hat, überwiegt ihr Druck denjenigen der gegenhaltenden Schneidplatte, so daß ein Anschneiden des Werkstückes durch den einen Schneidstempel aufhört. Aus diesem Grund sollten bevorzugt beide Abstände gleich sein.

Der Hubvorgang des Stößels der Feinschneidpresse wird dann beendet, wenn die Schneidplatten mit dem eingeklemmten Stanzgitter einen Weg entsprechend dem Maß aus der Tiefe des Anschnittes des Werkstückes und der Dicke des Werkstückes zurückgelegt haben. Nach Zurücklegung dieses Weges während des Hubes des Stößels ist das Werkstück aus dem Stanzstreifen ausgeschnitten.

Jeder Schneidplatte und jedem Schneidstempel soll bevorzugt ein entsprechender Ringkolben in einem Druckraum zugeordnet sein, wobei in dem jeweiligen Druckraum die gewünschte Druckkraft aufgebaut wird.

Dabei ist die Druckkraft, welche auf den einen Schneidstempel wirkt, kleiner als die auf den anderen Schneidstempel wirkende Druckkraft. In umgekehrtem Verhältnis ist die Druckkraft, welche auf die eine Schneidplatte einwirkt geringer als die auf die andere Schneidplatte einwirkende. Das Kraftverhältnis versteht sich selbstverständlich immer zzgl. auch der Schneidkraft.

Der vorliegende Erfindungsgedanke umfaßt selbstverständlich auch die Möglichkeit, daß zuerst durch eine entsprechende Steuerung der auf die Schneidplatten einwirkenden Druckkräfte und entsprechender Anschläge das Werkstück durch die Schneidplatten angeschnitten und durch die Schneidstempel beim weiteren Hubvorgang ausgeschnitten wird.

Zu erwähnen ist noch, daß die Anordnung der Ringkolben und der gesamte Aufbau des Werkzeuges die Ringkolben als Verdränger arbeiten läßt, welche zwangsweise ihre Arbeit verrichten und deshalb keinerlei Schaltung während des Schneidens benötigt wird. Dies ist eine produktionssichere Zwangssteuerung, die ohne Störung arbeitet. Ein derartiges Prinzip läßt auch Hubfolgen von weit über 100 Hüben je Minute zu.

Es kommt eine normale 3-fachwirkende Feinschneidpresse zum Einsatz, die mit den zusätzlichen zwei Druckkräften versehen wird und somit zur 5-fachwirkenden Feinschneidpresse wird.

Diese Presse kann also sowohl für das normale Feinschneiden als auch für das Konterschneiden angewendet werden.

Die Presse bildet so eine flexible Fertigungsanlage.

Weitere Vorteile, Merkmale und Einzelheiten bevorzugter Ausführungsbeispiele der Erfindung ergeben sich aus der nachfolgenden Beschreibung sowie anhand der Zeichnung; diese zeigt in
- Fig. 1: zwei unterschiedliche Längsschnitte durch eine Feinschneidpresse;
- Fig. 2: eine schematische Darstellung eines erfindungsgemäßen Verfahrensablaufes zum Konterfeinschneiden in verschiedenen Arbeitsstufen a-e;
- Fig. 3: vergrößert dargestellte, zu Figur 2 gehörende Ausschnitte aus einem Konterschneidwerkzeug im Bereich der Werkstückbearbeitung;
- Fig. 4: eine Draufsicht auf ein Werkzeugteil;
- Fig. 5: eine Draufsicht auf ein weiteres Werkzeugteil, mit dem Teile mit Innenformen hergestellt werden;
- Fig. 6: einen teilweise dargestellten Querschnitt durch ein im Normalstanzverfahren bearbeitetes Werkstück;
- Fig. 7: einen teilweise dargestellten Querschnitt durch ein im Feinschneidverfahren bearbeitetes Werkstück;
- Fig. 8: einen vergrößert dargestellten Querschnitt durch ein im Konterfeinschneidverfahren bearbeitetes Werkstück.

Eine Feinschneidpresse zum Konterfeinschneiden weist gemäß Figur 1 eine Maschinenstößelplatte 1 auf, welche in einer Stößelführung 2 geführt ist. Dabei ist die Stößelplatte 1 in der Stößelführung 2 in Richtung x anhebbar.

Mit der Stößelplatte 1 ist eine Führungsplatte 3 verbunden, welche als unteres Werkzeugteil die Schneidplatte 4 aufnimmt. Dieser Schneidplatte 4 ist als oberer Werkzeugteil eine weitere Schneidplatte 5 zugeordnet, die sich an einer oberen Führungsplatte 6 befindet. Verbunden ist diese obere Führungsplatte 6 mit einer Grundplatte 7, die an einer Tischplatte 8 hängt. Die Befestigung wird über einen Schraubenbolzen 9 bewirkt, der in T-Nutensteinen eingreift, welche in einer entsprechenden Nut 11 festliegen.

Vergleichbar mit der Grundplatte 7 ist eine untere Grundplatte 12 an der Stößelplatte 1 festgelegt, wobei die Festlegung ebenfalls über Schraubenbolzen 9a erfolgt, die in entsprechende in einer Nut 11a geführte Nutensteine 10a eingreifen.

In der unteren Schneidplatte 4 ist ein Schneidstempel 13 geführt. Dieser Schneidstempel 13 sitzt einer Stempelführung 14 auf, welche wiederum von einer Stempelauflageplatte 17 unterlegt ist. Diese Stempelauflageplatte 17 sitzt schließlich einem Druckbolzen 19 auf, der mit einem Ringkolben 20 in Verbindung steht. Dieser Ringkolben 20 ist von einem Druck in einem Druckraum 21 mit einer Kraft F2 beaufschlagbar, wobei die entsprechende Kraft F2 hydraulisch aufgebaut wird. Ein entsprechender Ölzu- bzw. -abfluß ist mit 22 gekennzeichnet.

Den Ringkolben 20 durchsetzt ein Stützbolzen 23, der einends der Stößelplatte 1 in dem Druckraum 21 aufsitzt und andernends einen Einlagering 24 stützt. In diesem Einlagering 24 ist auch der Druckbolzen 19 geführt und ferner ein Ringzylinder 25 ausgebildet, in dem ein Ringkolben 26 sitzt. Auch hier bildet dieser Ringkolben 26 zusammen mit dem Ringzylinder 25 einen Druckraum 27, welcher mit einem hydraulischen Medium über eine Zu- bzw. Abflußleitung 28 versorgt wird.

Mittels des Ringkolbens 26 kann ein Druckbolzen 29 bewegt werden, der wiederum die Druckplatte 18 durchsetzt. Hierzu wirkt in dem Druckraum 27 eine Kraft F4. Diese Kraft F4 wird über den Druckbolzen 29 auf einen weiteren Druckbolzen 30 übertragen, welcher eine Druckscheibe 31 angreift. Diese Druckscheibe 31 unterlegt die Führungsplatte 3 und hält zu einer weiteren Druckscheibe 32 einen Abstand A in der gezeigten Lage ein. Dieser Abstand A ist gegen die Kraft F4 beim Schneidvorgang veränderbar. Er wird Null. Zwischen der Führungsplatte 3 und der Grundplatte 12 sind ferner Distanz-Schulterschrauben 34 vorgesehen.

In die Führungsplatte 3 ist außerdem eine Druckplatte 35 eingelassen, welche den Schneidstempel 13 umfängt. Ferner liegt auf dieser Druckplatte 35 eine Einfassung 36 für die Schneidplatte 4, wobei die Schneidplatte 4 von einem Druckbolzen 38 durchsetzt ist.

Rechts schließt an die Einfassung 36 ein Leitblech 39 für ein fertiges Werkstück an, während die Einfassung 36 linksseitig von einer Düse 40 eines Blasdüsenblockes 41 mit Druckluft beaufschlagt wird.

Zur Lageabstimmung sind die Führungsplatte 3 und die Führungsplatte 6 über Führungssäulen 42 miteinander verbunden. Dabei durchsetzen die Führungssäulen 42 Führungsbuchsen 43 in der oberen Grundplatte 7, Führungsbuchsen 44 in der Führungsplatte 3 sowie Führungsbuchsen 45 in der unteren Grundplatte 12.

Der unteren Schneidplatte 4 ist in der oberen Führungsplatte 6 die obere Schneidplatte 5 zugeordnet, ebenso wie der Einfassung 36 eine obere Einfassung 46, an welche eine obere Druckplatte 47 anschließt. Schneidplatte 5 und Druckplatte 47 werden von einem Schneidstempel 48 durchsetzt, welcher wiederum dem Schneidstempel 13 zugeordnet ist. Analog zu dem Druckbolzen 38 ist auch neben dem Schneidstempel 48 ein Druckbolzen 49 vorgesehen, welcher sich andernends gegen eine Stempelhalteplatte 50 abstützt und andernends den Schneidstempel 48 um ein Maß der Dicke d eines Stanzstreifens 66 überragt. Diese Stempelhalteplatte 50 liegt einer Stempelführung 51 an, welche unterhalb einer Stempelauflageplatte 52 angeordnet ist. Diese Stempelauflageplatte 52 hält dabei mit einer Schulter 53 einen Abstand B von einem oberen Einlagering 54 ein, welcher in die Tischplatte 8 eingesetzt ist. Dieser Abstand B ist gegen den Druck eines Kolbens 55 veränderbar, welcher in einem Druckraum 56 innerhalb des Einlageringes 54 gleitet. In dem Druckraum 56 wird durch Zu- bzw. Abführung eines hydraulischen Mediums über die Leitung 57 ein Druck F3 auf- bzw. abgebaut.

Entsprechend der Führungsplatte 3 wird auch die obere Führungsplatte 6 von einem Druckbolzen 58 angegriffen, welcher einerseits über eine Druckscheibe 59 mit der oberen Führungsplatte 6 in Verbindung steht, während er andernends unter Zwischenschaltung eines Bolzens 70 von einem Ringkolben 60 angegriffen wird. Bei einem Druck auf die obere Führungsplatte 6 kann hierdurch ein Abstand C zwischen der Druckscheibe 59 und einer weiteren, der Grundplatte 4 anliegenden Druckscheibe 61 vermindert werden. Dies geschieht gegen den Druck in einem Druckraum 62, in dem ein hydraulisches Medium über die Leitung 63 einführbar ist, so daß hier eine Kraft F1 wirken kann. Auch den Ringkolben 60 durchsetzt ein Stützbolzen 64. Mit 65 ist eine Führung für einen in den Figuren 2 und 3 näher gezeigten Stanzstreifen 66 angedeutet.

Da sowohl Schneidplatten als auch Schneidstempel einem Verschleiß unterliegen und deshalb nachgeschliffen werden, sind diese Elemente wie auch beispielsweise die Druckbolzen 38 und 49 von nicht näher gezeigten Abstimmplatten unterfüttert.

Anhand der Figuren 2 und 3 wird nunmehr das erfindungsgemäße Verfahren näher beschrieben. In einem kontinuierlichen Stößelhub gemäß Figur 2a) wird die Stößelplatte 1 hochgefahren, so daß der Stanzstreifen 66 zwischen der unteren Schneidplatte 4 und der oberen Schneidplatte 5 sowie den Schneidstempeln 13 und 48 eingeklemmt ist. Dieses Hochfahren erfolgt durch die nicht näher gezeigte Hydraulik der Feinschneidpresse. Hierbei wirkt eine Hubkraft F, welche größer ist als die Druckkraft F1 + Kraft F2 + Kraft F3 + Kraft F4 + Schneidkraft Fₛ, welch letztere die Kraft andeutet, welche benötigt wird, um ein Werkstück aus dem Stanzstreifen 66 auszuschneiden. Ferner wirkt im Druckraum 21 die Kraft F2 und im Druckraum 27 die Kraft F4.

Die Stößelplatte 1 fährt dann weiter mit einer Kraft F und zwar um das Maß des Abstandes B, wie dies in Figur 2b) angedeutet ist. Hierbei bleibt der Druck F2 in der Druckkammer 21 bestehen, wobei dieser Druck F2 die Schneidkraft Fₛ und die Kraft F3 in dem Druckraum 56 überwiegt. Dies bedeutet, daß der Schneidstempel 48 um das Maß B zurückläuft, bis die Stempelauflageplatte 52 an dem Einlagering 54 zur Anlage kommt. Eine entsprechende Menge an hydraulischem Medium läuft aus dem Druckraum 56 über die Leitung 57 ab.

Ferner wird die Schneidplatte 4 relativ zu der unteren Grundplatte 12 bewegt, wobei der Ringkolben 26 in dem Ringzylinder 25 zurückläuft und die Druckkraft F1 die Kraft F4 überwindet. Dies geschieht solange, bis die Druckscheibe 31 zur Anlage an der Druckscheibe 32 kommt und der Abstand A aufgehoben ist. Demgegenüber besitzt nun der Druckbolzen 29 einen entsprechenden Abstand A von der Unterfläche der unteren Grundplatte 12. Durch diesen Arbeitsschritt wird der Stanzstreifen 66 angeschnitten.

Ohne Unterbrechung läuft die Stößelplatte 1 weiter, wie dies in Figur 2c) für die untere Grundplatte 12 angedeutet ist. Dabei wird die Schneidplatte 4 mitgenommen, während der untere Schneidstempel 13 stehen bleibt. Dies geschieht deshalb, da der obere Schneidstempel 48 bzw. dessen Stempelauflageplatte 52 an dem Einlagering 54 anliegt, so daß ein weiteres Zurückweichen des oberen Schneidstempels 48 nicht mehr geschehen kann. Die obere Schneidplatte 5 wird dagegen gegen die Kraft F1 um ein Maß S zurückgedrängt, welches ein Durchschneiden des Stanzstreifens 66 erlaubt.

Die Kraft F1 ist dabei größer als die Schneidkraft Fₛ und die Kraft F4. Letztere ist in dem Augenblick aufgehoben, da die untere Schneidplatte 4 infolge des Anliegens der Führungsplatte 3 an der unteren Grundplatte 12 zum Stillstand gekommen ist.

Durch diese Bewegung wird bewirkt, daß der bislang um das Maß A nach oben angeschnittene Stanzstreifen 66 in entgegengesetzte Richtung ganz nach unten in die Schneidplatte 4 vom Schneidstempel 48 durchgeschnitten wird. Dies geschieht im übrigen gegen den Druck F2, welcher im Druckraum 21 für den Schneidstempel 13 wirkt.

Durch die Druckbolzen 38 und 49 wird dabei eine Distanz der Schneidstempel 13 und 48 voneinander eingehalten, und zwar um das Maß der Dicke d des Stanzstreifens 66.

In dieser Stellung des Werkzeuges ist der Konterfeinschneidvorgang beendet. Die in den einzelnen Druckräumen wirkenden Kräfte F1, F2, F3 und F4 werden abgeschaltet und die Stößelplatte 1 läuft zurück. Entsprechend Figur 2d) ist erkennbar, daß das geschnittene Werkstück 67 in der Schneidplatte 4 sitzt, während der übrige Stanzstreifen 66 an dem oberen Schneidstempel 48 hängt.

In der in Figur 2e) gezeigten Stellung des Konterschneidwerkzeuges werden nun in den einzelnen Druckräumen die Druckkräfte F1, F2, F3 und F4 aufgebaut, so daß der Schneidstempel 48 seinen Abstand B von dem Einlagering 54 wieder einnehmen kann.

Gleichzeitig wird über die Druckkraft F1 die obere Schneidplatte um das Maß C nach unten bewegt, welches höher ist als der Abstand B. Damit gleitet die Schneidplatte 5 relativ zu dem Schneidstempel 48 weiter nach unten, wodurch der Stanzstreifen 66 abgestreift wird.

Durch den Druckaufbau F4 wird ferner wieder der Abstand A zwischen der Schneidplatte 4 bzw. deren Führungsplatte 3 und der unteren Grundplatte 12 hergestellt. Dies geschieht relativ zu dem unteren Schneidstempel 13, so daß dieser als Auswerfer für das Werkstück 67 wirkt. Dieses Werkstück 67 wird von der Blasdüse 40 ausgeblasen.

Ein Vorteil des erfindungsgemäßen Verfahrens ist besonders in Figur 3 zu erkennen. Während bei einem normalen Stanzverfahren gemäß Figur 6 ein Stanzkanteneinzug 68 und andererseits eine Gratausformung 69 erfolgt, deren Ausbildung beim normalen Feinschneiden gemäß Figur 7 lediglich gemildert ist, findet beim Konterfeinschneiden beidseits ein Stanzkanteneinzug 68b und 68c statt. D. h., es werden Werkstücke 67 ohne jeden Stanzgrat 69 gefertigt.

Beim Normalstanzen entsteht am Werkstück ein Stanzkanteneinzug und ein Grat. Dazwischen liegt eine Glattschnittfläche sowie eine Bruch- bzw. Abrißfläche. Beim Feinschneiden wird eine Glattschnittfläche fast auf der gesamten Dicke des Werkstückes erzeugt, wie dies durch die Vertikalstreifen angedeutet ist. Durch das Konterfeinschneiden dagegen findet eine symmetrische Beeinflussung der Schnittfläche statt, wie dies aus Figur 8 erkennbar wird. Beidseitig entsteht ein Kanteneinzug und von beiden Oberflächen her die Ausbildung von Glattschnittflächen. Es findet keine Gratbildung mehr statt.

In der Figur 4 ist beispielsweise die Herstellung eines nadelförmigen Werkstückes 67a dargestellt.

In der Figur 5 ist die Herstellung eines Teiles mit zwei Innenformen, in diesem Fall runde Löcher, die auch beliebig andere Formen haben können, dargestellt Teil 67_{b}.

Figur 4 zeigt in der oberen Hälfte eine Unteransicht des oberen Teils des Konterscheidwerkzeuges, insbesonder mit der oberen Führungsplatte 6 und der oberen Grundplatte 7. Die untere Hälfte von Figur 4 stellt eine Draufsicht auf den unteren Teil des Konterschneidwerzeuges dar, insbesondere mit der Führungsplatte 3 und der Grundplatte 12. Angedeutet sind ferner die Führungssäulen 42 sowie der Blasdüsenblock 41 mit Düse 40.

In diesem Ausführungsbeispiel soll eine Nadel hergestellt werden, jedoch sind selbstverständlich auch andere Formen von Werkstücken auf einfachste Weise produzierbar, wie z. B. in Figur 5 ein Teil 67_{b} mit zwei Löchern.

Das Werkzeuggestell mit Grundplatte 12 und Führungsplatte 3 bzw. 6 und 7 kann jede beliebige Form aufweisen. Ebenfalls können die Schneidplatten 4 und 5 geteilt, einteilig, rund, eckig sein oder aus anderen Formen bestehen. Ähnliches gilt auch für die Einfassungen 36 bzw. 46. Dabei können die Einfassungen 36 bzw. 46 in einer Vertiefung, wie gezeigt, aufgenommen oder aber den entsprechenden Führungsplatten 3 bzw. 6 aufgesetzt sein.

Die Druckbolzen 58,70 und 29,30 sollen stets um den Schneidstempel 13 bzw. 48 angeordnet sein, damit eine optie optimale Abstützung garantiert bleibt.

Anstelle der mit den Nutensteinen 10 zusammenwirkenden Schraubenbolzen 9 kann auch eine Schnellwechseleinrichtung vorgesehen werden, wie dies beispielsweise in der Europäischen Patentschrift 0 201 456 aufgezeigt ist.

Geschnitten werden kann jedes Material, sei es Stahl, Vergütungsstahl, härtbarer, nicht rostender Stahl, Aluminium bzw. dessen Legierungen, Kupfer, aber auch Kunststoffe, wie z.B. faserverstärkte Kunststoffe. Es kann mit oder ohne Ringzacke gearbeitet werden. Die Formkontur der Teile ist beliebig mit oder ohne Innenformen. Die Materialdicken liegen bei 0,2 bis 8,0 mm und darüber. All dies wird vom vorliegenden Erfindungsgedanken umfaßt.

## Patentansprüche

1. Verfahren zum Herstellen von gratfreien Werkstücken durch ein Anschneiden eines Stanzstreifens (66) und ein Ausschneiden des Werkstücks in entgegengesetzter Richtung in einem Konterscheidwerkzeug mit einem oberen Werkzeugteil aus einer oberen Schneidplatte (5) und einem oberen Schneidstempel (48) und einem unteren Werkzeugteil aus einer unteren Schneidplatte (4) und einem unteren Schneidstempel (13) sowie einer Antriebseinrichtung zur Erzeugung eines gleichgerichteten Hubes (F) eines der Werkzeugteile gegenüber dem anderen Werkzeugteil,
dadurch gekennzeichnet,
daß der Stanzstreifen (66) zwischen der oberen Schneidplatte (5) und dem oberen Schneidstempel (48) sowie der unteren Schneidplatte (4) und dem unteren Schneidstempel (13) eingeklemmt und sodann bei eingeklemmten Stanzstreifen (66) die obere und untere Schneidplatte (4, 5) und der obere und untere Schneidstempel (13, 48) relativ so zueinander bewegt werden, daß das Anschneiden des Stanzstreifens (66) und ein Ausschneiden des Werkstückes in entgegengesetzter Richtung erfolgt.

2. Verfahren nach Anspruch 1, dadurch gekennzeichnet, daß sowohl auf jede Schneidplatte (4, 5) wie auch auf jeden Schneidstempel (13, 48) getrennte, regelbare Druckkräfte (F₁ und F₂) einwirken.

3. Verfahren nach Anspruch 2, dadurch gekennzeichnet, daß die Hubkraft (F) größer gewählt wird als die Summe der Druckkräfte (F₁ - F₄), die auf die Schneidplatten (4, 5) bzw. die Schneidstempel (13, 48) einwirken zzgl. einer Schneidkraft (F_{S}) zum Schneiden des Werkstückes.

4. Verfahren nach Anspruch 3, dadurch gekennzeichnet, daß eine auf einen Schneidstempel (13) einwirkende Druckkraft (F₂) größer ist als die auf den anderen Schneidstempel (48) einwirkende Druckkraft (F₃) zzgl. der Schneidkraft.

5. Verfahren nach Anspruch 4, dadurch gekennzeichnet, daß die auf die eine Schneidplatte (5) einwirkende Druckkraft (F₁) größer ist als die auf die andere Schneidplatte (4) einwirkende Druckkraft (F₄) zzgl. der Schneidkraft (F_{S}).

6. Verfahren nach wenigstens einem der Ansprüche 1 bis 5, dadurch gekennzeichnet, daß durch die Hubkraft (F) eine Schneidplatte (4) und ein Schneidstempel (13) zur anderen Schneidplatte (5) und zum anderen Schneidstempel (48) hin bewegt, sodann der eine Schneidstempel (48) in Hubrichtung durch den anderen Schneidstempel (13) um ein Maß (B) eines Bruchteils der Dicke (d) des Werkstückes bis zu einem Anschlag verdrängt und sodann der Stanzstreifen (66) durch die Schneidplatte (4, 5) in Hubrichtung (x) nachgeführt wird.

7. Verfahren nach wenigstens einem der Ansprüche 1 bis 5, dadurch gekennzeichent, daß durch die Hubkraft eine Schneidplatte und ein Schneidstempel zur anderen Schneidplatte und zum anderen Schneidstempel hin bewegt, sodann die eine Schneidplatte in Hubrichtung durch die andere Schneidplatte um ein Maß eines Bruchteils der Dicke des Werkstücks bis zu einem Anschlag verdrängt und sodann das Werkstück durch ein Nachführen eines Schneidstempels in Hubrichtung ausgeschnitten wird.

8. Vorrichtung zum Herstellen von gratfreien Werkstücken durch ein Anschneiden eines Stanzstreifens (66) und ein Ausschneiden des Werkstücks in entgegengesetzter Richtung in einem Konterscheidwerkzeug mit einem oberen Werkzeugteil aus einer oberen Schneidplatte (5) und einem oberen Schneidstempel (48) und einem unteren Werkzeugteil aus einer unteren Schneidplatte (4) und einem unteren Schneidstempel (13) sowie einer Antriebseinrichtung zur Erzeugung eines gleichgerichteten Hubes (F) eines der Werkzeugteile gegenüber dem anderen Werkzeugteil, dadurch gekennzeichnet, daß die Schneidplatten (4, 5) und Schneidstempel (13, 48) relativ zueinander beweglich angeordnet und von Einzeldruckkräften (F₁ - F₄) beaufschlagt sind, die so aufeinander abgestimmt sind, daß während des gleichgerichteten Hubes (F) eine Relativbewegung zwischen Schneidstempel (13, 48) und Schneidplatte (4, 5) sowohl ein Anschneiden als auch ein Ausschneiden des Werkstückes in entgegengesetzter Richtung bewirkt.

9. Vorrichtung nach Anspruch 8, dadurch gekennzeichnet, daß an den Schneidstempel (48) eine Stempelauflageplatte (52) anschließt, welche in Ruhelage einen gegen Null veränderbaren Abstand (B) von einem ortsfesten Einlagering (54) od. dgl. einhält, welcher einem Bruchteil der Dicke (d) des Werkstückes (67) entspricht.

10. Vorrichtung nach Anspruch 8 oder 9, dadurch gekennzeichnet, daß die Schneidplatte (4) von einer Druckscheibe (32) od. dgl. Anschlag einen Abstand (A) einhält, welcher gegen Null unter Druck auf die Schneidplatte (4) veränderbar ist.

11. Vorrichtung nach Anspruch 10, dadurch gekennzeichnet, daß der Abstand (A) dem Abstand (B) entspricht.

12. Vorrichtung nach einem der Ansprüche 8 bis 11, dadurch gekennzeichnet, daß die Schneidplatte (5) von einer Druckscheibe (61) od. dgl. einen Abstand (C) einhält, der unter Druck auf die Schneidplatte (4) veränderbar ist und größer als die Dicke (d) des Werkstücks (67) zzgl. des Abstandes (B) ist.

13. Vorrichtung nach einem der Ansprüche 8 bis 12, dadurch gekennzeichnet, daß die Schneidplatte (4) über zumindest einen Druckbolzen (30, 29) mit einem Rinkolben (26) verbunden ist, der einen Druckraum (27) begrenzt, in welchem die Druckkraft (F4) wirksam ist.

14. Vorrichtung nach einem der Ansprüche 8 bis 13, dadurch gekennzeichnet, daß der Schneidstempel (13) mit einem Ringkolben (20) verbunden ist, der einen Druckraum (21) begrenzt, in welchem die Druckkraft (F2) wirksam ist.

15. Vorrichtung nach einem der Ansprüche 8 bis 14, dadurch gekennzeichnet, daß die Schneidplatte (5) über Druckbolzen (58) mit einem Ringkolben (60) verbunden ist, welcher einen Druckraum (62) begrenzt, in dem die Druckkraft (F1) wirksam ist.

16. Vorrichtung nach einem der Ansprüche 8 bis 15, dadurch gekennzeichnet, daß der Schneidstempel (48) mit einem Kolben (55) verbunden ist, welcher einen Druckraum (56) begrenzt, in dem die Druckkraft (F3) wirksam ist.

17. Vorrichtung nach Anspruch 16, dadurch gekennnzeichnet, daß die Druckkraft (F2) größer ist als die Druckkraft (F3) zzgl. einer Schneidkraft (F_{S}).

18. Vorrichtung nach Anspruch 16 oder 17, dadurch gekennzeichnet, daß die Druckkraft (F1) größer ist als die Druckkraft (F4) zzgl. einer Schneidkraft (F_{S}).

19. Vorrichtung nach einem der Ansprüche 1 bis 18, dadurch gekennzeichnet, daß die Hubkraft (F) größer ist als die Summe der Druckkräfte (F1 + F2 + F3 + F4) und der Schneidkraft (F_{S}).

## Claims

1. Method of producing burr-less workpieces by the incipient cutting of a punch strip (66) and the cutting out of the workpiece in the opposite direction in a counter-cutting tool with an upper tool part consisting of an upper cutting plate (5) and an upper cutting punch (48) and a lower tool part consisting of a lower cutting plate (4) and a lower cutting punch (13) as well as a driving arrangement for producing a similarly directed stroke (F) of one of the tool parts relative to the other tool part, characterised in that the punch strip (66) is clamped between the upper cutting plate (5) and the upper cutting punch (48) and the lower cutting plate (4) and the lower cutting punch (13) and, when the punch strip (66) is clamped in, the upper and lower cutting plate (4, 5) and the upper and lower cutting punch (13, 48) are moved relative to one another such that the incipient cutting of the punch strip (66) and the cutting out of the workpiece take place in opposite directions.

2. Method according to claim 1, characterised in that separate, adjustable pressing forces (F1 and F2) act on each cutting plate (4, 5) and also on each cutting punch (13, 48).

3. Method according to claim 2, characterised in that the stroke force (F) is selected so as to be greater than the sum of pressing forces (F1 - F4) which act upon the cutting plates (4, 5) and the cutting punches (13, 48) plus a cutting force (F_{S}) for the cutting of the workpiece.

4. Method according to claim 3, characterised in that a pressing force (F2) acting upon a cutting punch (13) acting on the other cutting punch (48) is greater than the pressing force (F3) plus the cutting force.

5. Method according to claim 4, characterised in that the pressing force (F1) acting on one cutting plate (5) is greater than the pressing force (F4) acting on the other cutting plate (4) plus the cutting force (F_{S}).

6. Method according to at least one of claims 1 to 5, characterised in that one cutting plate (4) and one cutting punch (13) are moved toward the other cutting plate (5) and toward the other cutting punch (48) by the stroke force (F), one cutting punch (48) is then urged in the stroke direction by the other cutting punch (13) by the amount (B) of a fraction of the thickness (d) of the workpiece to a stop and the punch strip (66) is then entrained in stroke direction (x) by the cutting plate (4, 5).

7. Method according to at least of one of claims 1 to 5, characterised in that one cutting plate and one cutting punch are moved toward the other cutting plate and toward the other cutting punch by the stroke force, one cutting plate is then urged in the stroke direction by the other cutting plate by the amount of a fraction of the thickness of the workpiece to a stop and the workpiece is then cut out in the stroke direction by the entrainment of a cutting punch.

8. Apparatus for producing burr-less workpieces by the incipient cutting of a punch strip (66) and the cutting out of the workpiece in the opposite direction in a counter-cutting tool with an upper tool part consisting of an upper cutting plate (5) and an upper cutting punch (48) and a lower tool part consisting of a lower cutting plate (4) and a lower cutting punch (13) as well as a driving arrangement for producing a similarly directed stroke (F) of one of the tool parts relative to the other tool part, characterised in that the cutting plates (4, 5) and cutting punches (13, 48) are arranged so as to be movable relative to one another and are loaded by individual pressing forces (F1 - F4) which are adapted to one another such that, during the similarly directed stroke (F), a relative movement between cutting punch (13, 48) and cutting plate (4, 5) brings about incipient cutting as well as cutting out of the workpiece in opposite directions.

9. Apparatus according to claim 8, characterised in that the cutting punch (48) is adjoined by a punch supporting plate (52) which, in the rest position, maintains a distance (B) from a stationary insert ring (54) or the like, the distance (B) being variable toward zero and corresponding to a fraction of the thickness (d) of the workpiece (67).

10. Apparatus according to claim 8 or 9, characterised in that the cutting plate (4) maintains a distance (A) from a pressure disc (32) or similar stop, the distance (A) being variable toward zero under pressure onto the cutting plate (4).

11. Apparatus according to claim 10, characterised in that the distance (A) corresponds to the distance (B).

12. Apparatus according to one of claims 8 to 11, characterised in that the cutting plate (5) maintains a distance (C) from a pressure disc (61) or the like, the distance (C) being variable under pressure onto the cutting plate (4) and being greater than the thickness (d) of the workpiece (67) plus the distance (B).

13. Apparatus according to one of claims 8 to 12, characterised in that the cutting plate (4) is connected by at least one stud (30, 29) to an annular piston (26) limiting a pressure chamber (27) in which the pressing force (F4) acts.

14. Apparatus according to one of claims 8 to 13, characterised in that the cutting punch (13) is connected to an annular piston (20) limiting a pressure chamber (21) in which the pressing force (F2) acts.

15. Apparatus according to one of claims 8 to 14, characterised in that the cutting plate (5) is connected by stud (58) to an annular piston (60) defining a pressure chamber (62) in which the pressing force (F1) acts.

16. Apparatus according to one of claims 8 to 15, characterised in that the cutting punch (48) is connected to a piston (55) limiting a pressure chamber (56) in which the pressing force (F3) acts.

17. Apparatus according to claim 16, characterised in that the pressing force (F2) is greater than the pressing force (F3) plus a cutting force (F_{S}).

18. Apparatus according to claim 16 or 17, characterised in that the pressing force (F1) is greater than the pressing force (F4) plus a cutting force (F_{S}).

19. Apparatus according to one of claims 1 to 18, characterised in that the stroke force (F) is greater than the sum of the pressing forces (F1 + F2 + F3 + F4) and the cutting force (F_{S}).

## Revendications

1. Procédé de fabrication de pièces sans bavures obtenues par entaillage d'une bande à estamper (66) et découpe de la pièce par action en sens inverse, dans un outil de contre-découpage comportant une partie supérieure constituée d'une matrice de coupe (5) et d'un poinçon de coupe (48) à une partie inférieure constituée d'une matrice de découpage (4) et d'un poinçon de coupe (13), ainsi qu'un dispositif d'entraînement permettant d'exercer sur chacune des parties, par rapport à l'autre partie, une poussée F, toujours de même sens,
caractérisé en ce que la bande à découper (66) est pincée entre la matrice supérieure (5) et le poinçon supérieur (48) d'autre part, entre la matrice inférieure (4) de découpage, et le poinçon inférieur (13) d'autre part, puis les matrices de découpage supérieure et inférieure (4, 5) et les poinçons supérieur et inférieur (13, 48) sont déplacés les uns par rapport aux autres de manière que l'estampage de la bande (66) et la séparation de la pièce s'effectuent dans des sens opposés.

2. Procédé selon la revendication 1, caractérisé en ce que chacune des matrices (4, 5) de découpage comme chacun des poinçons 13, 48) est soumis à une force de poussée (F1 et F2) distincte, réglable.

3. Procédé selon la revendication 2, caractérisé en ce que la force de poussée (F) est choisie plus grande que la somme des forces de poussée (F1 à F4) exercées sur les matrices (4, 5) et les poinçons (13, 18), augmentée de la force de cisaillement (F_{S}) nécessaire à la découpe de la pièce.

4. Procédé selon la revendication 3, caractérisé en ce que la force (F2) exercée sur un poinçon (13) est supérieure à la force (F3) exercée sur l'autre poinçon (48), augmentée de la force de découpe (F_{S}).

5. Procédé selon la revendication 4, caractérisé en ce que la force (F1) exercée sur une matrice (5) de découpage est supérieure à la force (F4) exercée sur l'autre matrice de découpage (4), augmentée de la force de découpage (Fₛ).

6. Procédé selon au moins l'une des revendications 1 à 5, caractérisé en ce que la force de poussée (F) déplace une matrice (4) de découpage et un poinçon (13) par rapport à l'autre matrice (5) de découpage et l'autre poinçon (48), puis un poinçon (48) est déplacé dans le sens de la force (F) par l'autre poinçon (13), d'une quantité (13) égale à une fraction de l'épaisseur (d) de la pièce, jusqu'à une butée, et enfin la bande à estamper (66) est déplacée dans le sens (x) de la force (F) par la matrice (4, 5) de découpage.

7. Procédé selon au moins l'une des revendications 1 à 5, caractérisé en ce que la force de poussée (F) déplace une matrice de découpage et un poinçon par rapport à l'autre matrice de découpage et à l'autre poinçon, alors qu'une matrice de découpage est déplacée dans le sens de la force (F) par l'autre matrice de découpage , d'une quantité égale à une fraction de l'épaisseur de la pièce, jusqu'à une butée, et enfin la pièce, par une avance supplémentaire d'un poinçon dans le sens de la poussée, se trouve découpée.

8. Dispositif de fabrication de pièces sans bavures par entaillage d'une bande à estamper (66) suivie d'une découpe de la pièce opérée en sens inverse dans un outil de contre-découpage comportant une partie supérieure constituée d'une matrice de découpage (5) et d'un poinçon de coupe et une partie inférieure constituée d'une matrice de découpage (4) et d'un poinçon de découpage (13), ainsi qu'un dispositif d'entraînement permettant, d'exercer sur chacune des parties, par rapport à l'autre partie, une poussée (F) toujours de même sens, caractérisé en ce que les matrices de découpage (4, 5) et les poinçons de découpage (13, 48) peuvent se déplacer les uns par rapport aux autres et sont soumis à des poussées individuelles (F1 à F4) adaptées les unes aux autres de manière que pendant que la poussée (F) est exercée, un mouvement relatif des poinçons (13, 48) et des matrices (4, 5) produit une entaille, puis une découp dans le sens opposé.

9. Dispositif selon la revendication 8, caractérisé en ce que le poinçon de découpage (47) est associé à une platine d'estampage (52) qui, en position de repos, maintient par rapport à un anneau d'appui fixe ou organe analogue une distance (B) pouvant varier jusqu'à zéro et qui correspond à une fraction de l'épaisseur (d) de la pièce (67).

10. Dispositif selon la revendication 8 ou 9, caractérisé en ce que la matrice de découpage (4), maintient par rapport à un disque de poussée (32) ou organe analogue, une distance (A) qui peut varier jusqu'à zéro, sous l'effet de la poussée exercée sur la matrice de découpage (4).

11. Dispositif selon la revendication 10, caractérisé en ce que la distance (A) correspond à la distance (B).

12. Dispositif selon l'une des revendications 8 à 11, caractérisé en ce que la matrice de découpage (5) maintient par rapport à un disque de poussée (61) ou organe analogue, une distance (C) qui peut varier en fonction de la poussée exercée sur la matrice (4) de découpage mais qui est supérieure à l'épaisseur (d) de la pièce (67) augmentée de la distance (B).

13. Dispositif selon l'une des revendications des revendications 8 à 12, caractérisé en ce que la matrice de découpage (4) est reliée par au moins un goujon de poussée (30, 29) à un piston annulaire (26) délimitant une chambre de pression (25), dans laquelle il subit la poussée (F4).

14. Dispositif selon l'une des revendications 8 à 13, caractérisé en ce que le poinçon de dédécoupage (13) est relié à un piston annulaire (20) délimitant une chambre de pression (21) dans laquelle il subit la poussée (F2).

15. Dispositif selon l'une des revendications 8 à 14, caractérisé en ce que la matrice de découpage (5) est reliée par un goujon de poussée (58) à un piston annulaire (60) délimitant une chambre de pression (62) dans laquelle le piston subit la poussée (F1).

16. Dispositif selon l'une des revendications 8 à 15, caractérisé en ce que le poinçon de découpage (48) est relié à un piston (55) délimitant une chambre de pression (56) dans laquelle le piston subit la poussée (F3).

17. Dispositif selon la revendication 16, caractérisé en ce que la force de poussée (F2) est supérieure à la force (F3) augmentée d'une force de découpe (F_{S}).

18. Dispositif selon la revendication 16 ou 17, caractérisé en ce que la force de poussée (F1) est supérieure à la force (F4) augmentée d'une force de découpe (F_{S}).

19. Dispositif selon l'une des revendications 1 à 18, caractérisé en ce que la poussée (F) est supérieure à la somme (F1 + F2 + F3 + F4) des forces de poussée et de la force de coupe (F_{S}).
